# EUROPÄISCHE PATENTSCHRIFT

(11) **EP 1 543 988 B1**
(45) Veröffentlichungstag und Bekanntmachung des Hinweises auf die Patenterteilung: **17.09.2008**
(21) Anmeldenummer: 04029521.4
(22) Anmeldetag: 14.12.2004
(51) Int. Cl.: B41N 10/04

(54) **Gummituch mit einer Metall- oder Kunststoffträgerplatte**
Printing blanket with a metal or plastic carrier plate
Blanchet d'impression avec support en métal ou plastique

(30) Priorität: 19.12.2003 DE 10360014
(43) Veröffentlichungstag der Anmeldung: 22.06.2005
(73) Patentinhaber: manroland AG, 63075 Offenbach (DE)
(72) Erfinder: Hoffmann, Eduard, Dr., 86399 Bobingen (DE); Kandlbinder, Thomas, Dr., 86150 Augsburg (DE); Grieser, Alfons, 86577 Sielenbach (DE)
(74) Vertreter: Ulrich, Thomas

(56) Entgegenhaltungen:
- WO-A-01/70512
- US-A- 4 537 129

## Beschreibung

Die Erfindung betrifft ein Gummituch mit einer Metall- oder Kunststoffträgerplatte bestehend aus mehreren Schichten, insbesondere zum Bespannen eines Übertragungszylinders einer Offset-Druckmaschine.

Es ist allgemein bekannt, auf Übertragungszylindern, die auch Gummituchzylinder genannt werden, Gummitücher aufzuspannen, deren Enden in die Spannkanäle bzw. Zylindergruben eingeführt und dort befestigt werden. Um die Kanalbreite möglichst klein zu halten, werden in neuerer Zeit Gummitücher verwendet, die aus einem mehrlagigen Schichtaufbau bestehen. Diesen Schichten umfassen eine Deckschicht, die einfärbbar ist und zur Übertragung eines Druckbildes mit einem Druckträger, d.h. einer Papierbahn in Kontakt steht. Desweiteren werden kompressible Schichten und nicht dehnbare Schichten verwendet. Bei den kompressiblen Schichten handelt es sich um Materialien mit Lufteinschlüssen und bei den nicht dehnbaren Schichten üblicherweise um Gewebe bzw. Gewebeschichten. Es ist vorteilhaft, unterhalb der druckenden Deckschicht eine nicht dehnbare Schicht anzuordnen und unterhalb der nicht dehnbaren Schicht eine kompressible Schicht. Jedoch können auch andere Schichtfolgen verwendet werden und es können auch mehrere kompressible und nicht dehnbare Schichten eingesetzt werden.

Werden bei den bekannten Drucktüchern mit starren Trägerplatten, die kurz Metallrückengummitücher genannt werden, lediglich die nicht von dem Gummischichtaufbau bedeckten Enden in den Zylinderkanal eingeführt, besteht die Gefahr, dass infolge der Kräfteeinwirkung im Kanalbereich während des Druckvorganges sich einzelne Schichten von der Trägerplatte lösen. Insbesondere besteht die Gefahr, dass sich die druckende Deckschicht ablöst.

Aus der DE 101 17 409 A1 st es bereits bekannt, ein Drucktuch zu verwenden, bei dem die Gummischicht ebenfalls aus mehreren Lagen besteht, wobei mindestens ein Ende des Gummituches versiegelt ist. Der Versiegler erstreckt sich über die Gesamthöhe der Materialstärke des Gummischichtaufbaues und bedeckt ebenso infolge seines etwa dreieckförmigen Querschnittes teilweise die freien Enden der in die Zylindergrube einzuführenden Metallschicht bzw. Trägerplatte. Durch diese Anordnung wird insbesondere verhindert, dass beim Druckvorgang Flüssigkeiten in die Gewebeeinlage eindringen oder unterhalb der obersten Schicht eine Ablösung dieser Schicht verursachen. Bei extremen Beanspruchungen kann eine Beschädigung des Versieglers auftreten oder infolge sehr hoher Kräfte an den Gummituchenden das Ablösen einzelner Schichten die Lebensdauer derartiger Gummitücher im Vergleich zu den konventionellen Gummitüchern ohne starre Trägerschicht erheblich verkürzen.

Es ist deshalb Aufgabe der Erfindung, ein Gummituch mit einer starren elastischen Trägerplatte, insbesondere einer metallischen Trägerplatte, so zu gestalten, dass an den Enden des Gummischichtaufbaues sowohl ein Eindringen von Flüssigkeiten verhindert wird als auch die Gefahr eines Abhebens verschiedener Schichten in diesem Bereich erheblich reduziert wird und dennoch soll die erforderliche Kanalbreite im Vergleich zu den Kanalbreiten, die für konventionelle Gummitücher benötigt werden, erheblich kleiner sein.

Diese Aufgabe wird durch die Anwendung der kennzeichnenden Merkmale des Anspruchs 1 gelöst.

Vorteilhafte Weiterbildungen ergeben sich aus der Beschreibung in Verbindung mit den Zeichnungen.

In diesen zeigen:
- Fig. 1: ein Ende eines Gummituches mit einer starren Trägerplatte in abgewinkeltem Zustand,
- Fig. 2: eine Ausbildung des Gummituchendes gemäß der Erfindung und
- Fig. 3: eine bevorzugte Ausführungsform des erfindungsgemäßen Gummituches mit starrer elastischer Trägerschicht.

Fig. 1 zeigt ein Gummituch mit einer elastischen starren Trägerplatte. Vorzugsweise wird für diese Trägerplatte ein Metall verwendet, d.h. diese Trägerplatte kann eine herkömmliche Blechplatte sein, die im nachfolgenden mit der Ziffer 1 bezeichnet wird.

Üblicherweise ist oberhalb der Trägerplatte eine kompressible Schicht 2 angeordnet und oberhalb der kompressiblen Schicht 2 wird eine nicht dehnbare Schicht verwendet, die aus einzelnen Fäden oder aus einer Gewebeschicht 3 bestehen kann, die eine nicht dehnbare Einlage bietet. Auf der Trägerschicht 3 befindet sich eine Deckschicht, d.h. die druckende Schicht des Gummituches 10, die in Berührung mit einem nicht dargestellten Druckträger zwecks Übertragung des Druckbildes steht. In der Ausführungsform gemäß Fig. 1 wird unterhalb der kompressiblen Schicht 2 eine weitere Gewebeeinlage bzw. Gewebeschicht 5 verwendet, wodurch das Dehnungsverhalten des Schichtaufbaus optimiert werden kann. Es verstehe sich, dass im Rahmen der Erfindung auch Gummitücher mit einer Trägerplatte verwendet werden können, die einen anderen Schichtaufbau **gemäß den vorliegenden Patentansprüchen** aufweisen, d.h. die im Vergleich zu der Darstellung gemäß Fig. 1 andere Schichtfolgen aufweisen können und auch die Anzahl der verwendeten Schichten kann entsprechend des jeweiligen Anwendungsfalles größer oder kleiner sein als in Fig. 1 dargestellt.

In Fig. 1 ist das Gummituch 10 mit seiner Trägerplatte in abgewinkelte Form dargestellt, die sich für das Fixieren der Enden des Gummituches auf einem nicht dargestellten Gummituchzylinder (Offsetzylinder) ergibt. Werden die Enden des Gummituches mit Trägerplatte in der in Fig. 1 dargestellten Weise, d.h. mit allen Schichten zusammen mit der Trägerplatte 1 abgewinkelt, so ist eine relativ große Kanalbreite in dem Gummizylinder erforderlich, insbesondere wenn beide Enden des Gummituches 10 in der in Fig. 1 dargestellten Weise abgewinkelt werden.

Im Rahmen der Erfindung wird deshalb nur ein Teil der Schlichten auf der Trägerplatte 1 abgewinkelt und zusammen mit den Enden der Trägerplatte 1 in den Kanal des Gummizylinders eingeführt. In Fig. 2 wird die untere Gewebeschicht 5 (Fig. 1) nicht über den Endbereich des Gummituches 10 geführt, sondern in dem abgewinkelten Bereich. Bereits durch diese erfindungsgemäße Maßnahme ist es möglich, im Vergleich zu der Ausführungsform gemäß Fig. 1 die Kanalbreite des Gummituchzylinders zu verkleinern, ohne dass dies nachteilige Auswirkungen hat. Insbesondere ist nicht zu befürchten, dass Feuchtigkeit in den Gummituchschichtautbau eindringt oder eine Trennung der einzelnen Schichten im Endbereich des Gummituches 10 frühzeitig auftritt.

Eine besonders vorteilhafte und bevorzugte Ausführungsform im Rahmen der Erfindung ist in Fig. 3 dargestellt. Auch in Fig. 3 wird ein Gummituch 10 mit einer Trägerplatte 1 verwendet, auf der eine untere Gewebeschicht 5, darüber eine kompressible Schicht 2 und auf der kompressiblen Trägerschicht 2 eine weitere Gewebeschicht 3 verwendet und letztlich darüber die druckende obere Deckschicht 4. Somit ist erkennbar, dass sich der grundsätzliche Schichtaufbau des Gummituches 10 in Fig. 3 nicht von dem Schichtaufbau der in den Fig. 1 und 2 dargestellten Gummitüchern 10 unterscheidet. Der erhebliche Unterschied liegt erfindungsgemäß darin, dass bei dem Schichtaufbau gemäß Fig. 3 lediglich die Deckschicht 4 und die unterhalb der Deckschicht angeordnete Gewebeschicht 3 sich nahezu bis an das Ende der Trägerplatte 1 erstreckt, während die in den Fig. 1 und 2 gezeigten kompressiblen Schichten 2 und Deckschichten 5 lediglich bis an den Bereich der Abkantung erstrecken. Dadurch ist es möglich, lediglich die verhältnismäßig dünne Deckschicht 4 und die ebenfalls verhältnismäßig dünne obere kompressible Schicht 3 zusammen mit den Enden der Trägerplatte 1 in abgewinkelter Form in den Zylinderkanal einzuführen und dort zu fixieren. Im Rahmen der Erfindung ist es in vorteilhafter Weise möglich, lediglich ein Ende des Gummituches 10 erfindungsgemäß auszubilden. Vorzugsweise ist dieses Ende das sogenannte vorauslaufende Ende des Gummituches, das bekanntlich am kritischsten ist, was die Beschädigung des Gummituchschichtaufbaues betrifft. Jedoch kann auch im Rahmen der Erfindung das zweite Ende, d.h. das sogenannte nachlaufende Ende erfindungsgemäß ausgebildet werden und in dieser Form zusammen mit dem vorauslaufenden Ende in der Zylindergrube fixiert werden.

Aus der vorangegangenen Beschreibung und den Darstellungen gemäß Fig. 1 bis 3 ist erkennbar, dass bereits bei der Ausbildung des Gummituches 10 gemäß Fig. 2 die Kanalbreite eines Übertragungszylinders erheblich reduziert werden kann im Vergleich zu einer Ausführungsform gemäß Fig. 1, bei der eine größere Kanalbreite erforderlich ist. Letztlich kann die Kanalbreite die geringste Breite aufweisen, wenn ein Gummituch gemäß Fig. 3 verwendet und lediglich ein Ende des Gummituches gem. Fig. 3 ausgebildet ist, wobei vorzugsweise das vorauslaufende Ende des Gummituches hierfür herangezogen wird und das andere, d.h. das nachlaufende Ende beispielsweise gemäß Fig. 1 ausgebildet ist.

Es ist jedoch auch möglich, das vorauslaufende Ende gemäß Fig. 3 auszugestalten und das nachlaufende Ende gemäß dem eingangs geschilderten Stand der Technik auszugestalten, d.h. lediglich die Trägerplatte 1 abzukanten und in die Zylindergrube einzuführen, während alle Schichten - einschließlich der Deckschicht - kürzer sind, d.h. nicht in die Zylindergrube eingeführt werden. In diesem Fall ist eine Versieglung gemäß dem Stand der Technik zweckmäßig. Es versteht sich, dass in diesem Fall eine Restgefahr besteht, dass am nachlaufenden Ende des Gummituches trotz Versieglung beispielsweise Flüssigkeiten in den Schichtaufbau eindringen können. Jedoch wird dadurch ein guter Kompromiß erreicht im Vergleich zu dem Schichtaufbau gemäß dem angeführten Stand der Technik, denn die Ausbildung der vorauslaufenden Kante des Gummituches gemäß der Erfindung beseitigt die kritischste Gefahr, so dass nun durch die einseitige Ausbildung des Gummituches gemäß den Darstellungen eine erhebliche Verlängerung der Lebensdauer des Gummituches erreicht wird.

Die Deckschicht kann aus Gummi oder Polyurethan bzw. vergleichbaren Materialien bestehen. Die Gewebeschicht kann alternativ aus Hartgummi bzw. Polyurethan und vergleichbaren Materialien bestehen. Die kompressible Schicht kann aus Gummi, Polyurethan oder vergleichbaren Materialien bestehen. Die Trägerschicht kann aus metallischen oder nichtmetallischen Materialien bestehen. Die Beschichtung kann aus einer PET-Folie vergleichbaren Folien, Gummierung, Polyurethan, Lack oder vergleichbaren Materialien bestehen.

## Patentansprüche

1. Gummituch mit einer Metall- oder Kunststoffträgerplatte bestehend aus mehreren Schichten insbesondere zum Bespannen eines Übertragungszylinders einer Offsetdruckmaschine, **dadurch gekennzeichnet, dass** die Deckschicht (4) und die unterhalb der Deckschicht (4) angeordnete nicht dehnbare Schicht (3) mindestens eines Ende des Gummituches (10) **zusammen mit der Trägerplatte (1) in abgewinkelter Form in eine Zylindergrube** einführbar sind und zumindest ein Teil (5) der übrigen Schichten (2) nicht in die Zylindergruben eingeführt werden und im Bereich der abgewinkelten Trägerplatte (1) enden.

2. Gummituch nach Anspruch 1, **dadurch gekennzeichnet, dass** zusammen mit der Trägerplatte (1) die kompressible Schicht (2), die obere Gewebeschicht (3) und die Deckschicht abgewinkelt und in die Zylindergrube einführbar sind, während die untere Trägerschicht (5) am abgewinkelten Bereich enden (Fig. 2)

3. Gummituch nach einem der vorangehenden Ansprüche, **dadurch gekennzeichnet, dass** die Deckschicht aus Gummi oder Polyurethan besteht.

4. Gummituch nach einem der vorangehenden Ansprüche, **dadurch gekennzeichnet, dass** die Gewebeschicht alternativ aus Hartgummi bzw. Polyurethan besteht.

5. Gummituch nach einem der vorangehenden Ansprüche, **dadurch gekennzeichnet, dass** die kompressible Schicht aus Gummi, Polyurethan besteht.

6. Gummituch nach einem der vorangehenden Ansprüche, **dadurch gekennzeichnet, dass** die Trägerschicht aus metallischen oder nichtmetallischen Materialien besteht.

7. Gummituch nach einem der vorangehenden Ansprüche, **dadurch gekennzeichnet, dass** die Beschichtung aus einer PET-Folie vergleichbaren Folien, Gummierung, Polyurethan, Lack besteht.

## Claims

1. A rubber blanket having a metal or plastic carrier plate and consisting of a plurality of layers, in particular for covering a transfer cylinder of an offset printing machine, **characterized in that** the top layer (4) and the non-extensible layer (3), arranged beneath the top layer (4), of at least one end of the rubber blanket (10) can be inserted, together with the carrier plate (1), in angled form, into a cylinder groove and at least a portion (5) of the remaining layers (2) are not inserted into the cylinder cavities and terminate in the region of the angled carrier plate (1).

2. A rubber blanket according to Claim 1, **characterized in that**, together with the carrier plate (1), the compressible layer (2), the upper fabric layer (3) and the top layer are angled and can be inserted into the cylinder groove, while the lower base layer (5) terminate[s] at the angled region (Fig. 2).

3. A rubber blanket according to either one of the preceding claims, **characterized in that** the top layer is composed of rubber or polyurethane.

4. A rubber blanket according to any one of the preceding claims, **characterized in that** the fabric layer is alternatively composed of hard rubber or polyurethane.

5. A rubber blanket according to any one of the preceding claims, **characterized in that** the compressible layer is composed of rubber, polyurethane.

6. A rubber blanket according to any one of the preceding claims, **characterized in that** the base layer is composed of metallic or non-metallic materials.

7. A rubber blanket according to any one of the preceding claims, **characterized in that** the coating is composed of a PET film, comparable films, rubber coating, polyurethane, lacquer.

## Revendications

1. Blanchet comportant une plaque de support en métal ou en matière plastique, cette plaque étant formée de plusieurs couches, notamment pour être tendue sur un cylindre de transfert d'une machine d'impression offset,
**caractérisé en ce que**
la couche de couverture (4) et la couche (3) non extensible située sous la couche de couverture (4) à au moins une extrémité du blanchet (10), s'introduisent avec la plaque de support (1), sous forme repliée dans une gorge de cylindre et au moins une partie (5) des autres couches (2) n'est pas introduite dans les gorges de cylindre et elles se terminent dans la région de la plaque de support replié (1).

2. Blanchet selon la revendication 1,
**caractérisé en ce qu'**
avec la plaque de support (1), la couche compressible (2), la couche de tissu, supérieure (3) et la couche de couverture sont repliées et peuvent être introduites dans la gorge de cylindre alors que les couches de support inférieures (5) se terminent dans la zone repliée (figure 2).

3. Blanchet selon l'une des revendications précédentes, c
**caractérisé en ce que**
la couche de couverture est en caoutchouc ou polyuréthane.

4. Blanchet selon l'une des revendications précédentes,
**caractérisé en ce que**
la couche de tissu est alternativement en caoutchouc dur ou polyuréthane.

5. Blanchet selon l'une des revendications précédentes,
**caractérisé en ce que**
la couche compressible est en caoutchouc, polyuréthane.

6. Blanchet selon l'une des revendications précédentes,
**caractérisé en ce que**
la couche de support est en un matériau métallique ou non métallique.

7. Blanchet selon l'une des revendications précédentes,
**caractérisé en ce que**
le revêtement est formé de films comparables à un film PET, par un revêtement de caoutchouc, de polyuréthane ou de verni.
